# EUROPÄISCHE PATENTSCHRIFT

(11) **EP 3 402 607 B1**
(45) Veröffentlichungstag und Bekanntmachung des Hinweises auf die Patenterteilung: **18.03.2026**
(21) Anmeldenummer: 17704658.8
(22) Anmeldetag: 13.01.2017
(51) Int. Cl.: B05C 5/02, B05B 1/14, B05B 17/00

(54) **LOCHPLATTE MIT REDUZIERTEM DURCHMESSER IN EINEM ODER BEIDEN RANDBEREICHEN EINER DÜSENREIHE**
PERFORATED PLATE WITH A REDUCED DIAMETER IN ONE OR BOTH EDGE REGIONS OF A ROW OF NOZZLES
PLAQUE PERFORÉE DE DIAMÈTRE RÉDUIT DANS UNE DES ZONES DE BORDURE, OU DANS LES DEUX, D'UNE RANGÉE DE BUSES

(30) Priorität: 14.01.2016 DE 102016000356
(43) Veröffentlichungstag der Anmeldung: 21.11.2018
(73) Patentinhaber: Dürr Systems AG, 74321 Bietigheim-Bissingen (DE)
(72) Erfinder: FRITZ, Hans-Georg, 73760 Ostfildern (DE); WÖHR, Benjamin, 74363 Eibensbach (DE); KLEINER, Marcus, 74354 Besigheim (DE); BUBEK, Moritz, 71640 Ludwigsburg (DE); BEYL, Timo, 74354 Besigheim (DE)
(74) Vertreter: v. Bezold & Partner Patentanwälte - PartG mbB
(86) Internationale Anmeldenummer: PCT/EP2017/000037
(87) Internationale Veröffentlichungsnummer: WO 2017/121643

(56) Entgegenhaltungen:
- DE-A1- 102010 019 612
- DE-A1- 19 734 485
- DE-U1- 202011 001 109
- GB-A- 1 293 341
- JP-A- H0 737 797
- US-A1- 2011 052 819

## Beschreibung

Die Erfindung betrifft eine Lochplatte (z. **B.** Blende) für eine Applikationsvorrichtung (z. **B.** ein Applikationsgerät) zur Applikation eines als Beschichtungsmittel dienenden Fluides auf eine Kraftfahrzeugkarosserie und/oder ein Anbauteil hierfür. Die Erfindung betrifft ferner eine Applikationsvorrichtung und ein Applikationsverfahren, bei denen eine solche Lochplatte Verwendung findet.

Aus der DE 10 2013 002 413 A1 ist bereits eine Lochplatte für ein Applikationsgerät zur insbesondere oversprayfreien Applikation eines Beschichtungsmittels bekannt. Die Lochplatte umfasst dabei mehrere Durchgangslöcher zur Applikation des Beschichtungsmittels, wobei die Durchgangslöcher in mehreren Düsenreihen matrixförmig und somit in einer 2-dimensionalen Konfiguration angeordnet sind. Dadurch können randscharfe Beschichtungsmittelbahnen erzeugt werden. Nachteilhaft daran ist allerdings, dass die randscharfen Beschichtungsmittelbahnen zur Überlappung ungeeignet sind, da sie ein zumindest nahezu rechteckiges Querschnittsprofil aufweisen. Figur 16 zeigt **z. B.** einen nahezu perfekten Stoß zweier Beschichtungsmittelbahnen B1* und B2* mit einem rechteckigen Querschnittsprofil. Ein solcher perfekter Stoß sollte eine Varianz von +/- 50 µm aufweisen, was zu einer in Figur 16 rechts gezeigten resultierenden Optimalbeschichtung führen würde. Ein derart perfekter Stoß ist in der Praxis **z. B.** aufgrund Toleranzen nicht oder nur mit erheblichem Aufwand möglich ist. Figur 17 zeigt zwei Beschichtungsmittelbahnen B1* und B2* mit rechteckigem Querschnittsprofil, die sich im Stoß-/Überlappungsbereich nicht berühren oder überlappen, was zu einer in Figur 17 rechts gezeigten nachteiligen Delle in der resultierenden Beschichtung führt. Figur 18 zeigt zwei Beschichtungsmittelbahnen B1* und B2* mit rechteckigem Querschnittsprofil, die sich im Stoß-/Überlappungsbereich so überlappen, dass es zu einer Überbeschichtung kommt, was zu einem in Figur 18 rechts gezeigten nachteilhaftem Berg oder Überhöhung in der resultierenden Beschichtung führt.

Aus der DE 10 2010 019 612 A1 ist ein Applikationsgerät bekannt, das ein für die Überlappung von Beschichtungsmittelbahnen geeigneteres Querschnittsprofil in Form eines Trapezes offenbart. Das Trapezprofil wird dabei durch mehrere Durchgangslöcher zur Applikation des Beschichtungsmittels erzeugt, wobei die Durchgangslöcher in mehreren Düsenreihen matrixförmig und somit in einer 2-dimensionalen Konfiguration angeordnet sind. Verschieden große Düsendurchmesser, regelmäßig oder flächig verteilt, verfolgen insbesondere das Ziel einer verbesserten Auflösung bei flächiger Beschichtung. Die 2-dimensionale Konfiguration, mit Düsendurchmessern gleicher oder unterschiedlicher Größe, und das dadurch erzeugte Trapezprofil weisen zunächst aufgrund der Vielzahl der Durchgangslöcher eine hohe Komplexität auf. Darüber hinaus ergibt sich durch die 2-dimensionale Konfiguration ein ungewünscht hoher Beschichtungsmittelstrom, insbesondere dann, wenn das Beschichtungsmittel, wie üblich bei der Beschichtung von Kraftfahrzeugkarosserien, kontinuierlich appliziert wird. Die 2-dimensionale Konfiguration führt außerdem dazu, dass beim Applizieren einer Beschichtungsmittelbahn Beschichtungsmittel aus einer relativ zur Bewegungsrichtung nachgelagerten Düsenreihe auf Beschichtungsmittel aus einer relativ zur Bewegungsrichtung vorgelagerten Düsenreihe appliziert wird, was nachteilig zu Beschichtungsmittelspritzern führen kann, weil Beschichtungsmittel auf noch nicht ausreichend getrocknetes oder erstarrtes Beschichtungsmittel auftrifft.

DE 20 2011 001 109 U1 offenbart eine Vorrichtung zum Auftrag von flüssigen Reaktionsgemischen auf eine Deckschicht von einen Kern aus PU-Schaumstoff enthaltenden Verbundelementen unter Verwendung eines über der Deckschicht angeordneten Rohrs mit einer Reihe von Öffnungen zum Auftragen des flüssigen Reaktionsgemischs. Der Durchmesser der Öffnungen kann von der Zuführung des Reaktionsgemischs zu den Rändern des Rohrs hin abnehmen.

DE 197 34 485 A1 offenbart eine Reinigungsvorrichtung für eine Halbleitervorrichtung mit einem an der Unterseite eines Reinigungsbads angeordneten Düsenrohr, aus dem die Reinigungslösung durch eine Reihe von Löchern bestimmter Größe austritt. Bei einer Ausführungsform kann die Querschnittsfläche dieser Löcher von einem Eingangsende des Düsenrohrs zu einem Ausgangsende hin allmählich abnehmen.

JP H0737797 A offenbart eine Vorrichtung zum Besprühen eines Halbleiterwafers mit einer Entwicklungsflüssigkeit aus einem kastenförmigen Behälter, der an seinem Boden eine mit halbkreisförmigem Querschnitt nach unten vorspringende Düsenleiste mit einer Reihe von Düsen hat. Die Düsen können von der Mitte der Düsenleiste zu deren Rändern hin einen kleiner werdenden gegenseitigen Abstand oder größer werdende Öffnungen haben.

US 2011/0052819 A1 offenbart eine in einer Vorrichtung zur Herstellung organischer Leuchtdioden eines Bildschirms verwendete Düsenplatte mit drei Düsen zur Applikation einer die Leuchtschicht bildenden Flüssigkeit. Die mittlere Düse hat einen größeren Durchmesser als die beiden äußeren Düsen.

Zum allgemeinen Stand der Technik kann noch die US 4 622 239 A, GB 1 293 341 A und die US 5 769 946 A genannt werden.

Schließlich offenbart US 2010/079543 A1 eine Lochplatte gemäß dem Oberbegriff von Anspruch **1.** Diese bekannte Lochplatte ist jedoch noch nicht optimal.

Eine Aufgabe der Erfindung ist es, eine verbesserte und/oder alternative Lochplatte zu schaffen, insbesondere eine Lochplatte, die einen verbesserten Stoß- oder Überlappungsbereich zweier Fluidbahnen und/oder einen zumindest im Wesentlichen fluidspritzerfreien Fluidauftrag ermöglicht.

Diese Aufgabe kann durch die Merkmale der Haupt- und Nebenansprüche gelöst werden. Vorteilhafte Weiterbildungen der Erfindung können den Unteransprüchen und der folgenden Beschreibung bevorzugter Ausführungsformen der Erfindung entnommen werden.

Die Erfindung schafft eine Lochplatte (z. **B.** Blende, Streifen, Plättchen etc.) für eine Applikationsvorrichtung (z. B. ein Applikationsgerät) zur Applikation eines als Beschichtungsmittel dienenden Fluides auf eine Kraftfahrzeugkarosserie und/oder ein Anbauteil hierfür.

Die Lochplatte und/oder die Applikationsvorrichtung dient insbesondere zur zerstäubungs- und/oder maskierungsfreien Applikation des Fluides.

Das als Beschichtungsmittel dienende Fluid kann insbesondere ein Lack, ein Dichtstoff, ein Trennmittel, eine Funktionsschicht oder ein Klebstoff sein.

Das Fluid weist vorzugsweise eine Viskosität von größer 50mPas, größer 80mPas oder sogar größer 100mPas, insbesondere gemessen bei einer Scherrate von 1000s⁻¹, auf. Dabei kann das Fluid ein newtonsches oder ein nicht-newtonsches Fließverhalten aufweisen.

Die Lochplatte weist zumindest drei, zumindest vier oder zumindest fünf Durchgangslöcher zum Durchleiten des Fluides auf. Die Durchgangslöcher sind zweckmäßig in einer vorzugsweise im Wesentlichen linear ausgerichteten Düsenreihe angeordnet, wobei die Düsenreihe zwei Randbereiche und einen sich zweckmäßig zwischen den zwei Randbereichen erstreckenden Mittenbereich aufweist.

Die Lochplatte zeichnet sich insbesondere dadurch aus, dass das zumindest eine außenliegendste Durchgangsloch in beiden Randbereichen zumindest einen Referenz-Durchgangsdurchmesser aufweist, der kleiner ist als zumindest ein Referenz-Durchgangsdurchmesser zumindest eines Durchgangslochs im Mittenbereich, so dass vorzugsweise eine Fluidapplikation (z. B. Fluidbahn) mit im Wesentlichen trapezprofilförmigem Querschnittsprofil ermöglichbar ist, **z. B.** im Wesentlichen rechtwinkliges, gleichschenkliges oder ungleichschenkliges Trapez-Querschnittsprofil und/oder im Wesentlichen gaußkurvenförmiges Querschnittsprofil. Im Rahmen der Erfindung ist es möglich, dass die zumindest zwei, zumindest drei oder sogar zumindest vier außenliegendsten Durchgangslöcher in beiden Randbereichen zweckmäßig einheitliche oder uneinheitlichen Referenz-Durchgangsdurchmesser aufweisen, die kleiner sind als zumindest ein Referenz-Durchgangsdurchmesser zumindest eines Durchgangslochs im Mittenbereich.

Das zumindest eine außenliegendste Durchgangsloch entspricht insbesondere dem von außen ersten Durchgangsloch der Düsenreihe in dem zumindest einen Randbereich.

Die zumindest zwei, zumindest drei und/oder zumindest vier außenliegendsten Durchgangslöcher entsprechen insbesondere den zwei, drei und/oder vier von außen ersten Durchgangslöchern der Düsenreihe in dem zumindest einen Randbereich.

Im Rahmen der Erfindung ist in einer insbesondere linear ausgerichteten Düsenreihe ein Referenz-Durchgangsdurchmesser zumindest eines Durchgangslochs in beiden Randbereichen kleiner gegenüber den Referenz-Durchgangsdurchmessern der vorzugsweise mehreren Durchgangslöcher im Mittenbereich zwischen den beiden Randbereichen. Zu erwähnen ist aber, dass der Mittenbereich in einer Ausführungsform der Erfindung auch zweckmäßig nur ein einziges Durchgangsloch aufweisen kann.

Die Abstufung und somit zweckgemäße Durchmesserreduzierung des Referenz-Durchgangsdurchmessers kann nur für das außenliegendste und somit von außen erste Durchgangsloch in beiden Randbereichen erfolgen.

Die Abstufung und somit zweckgemäße Durchmesserreduzierung des Referenz-Durchgangsdurchmessers kann aber auch über die zumindest zwei, zumindest drei und/oder zumindest vier außenliegendsten und somit mindestens zwei, mindestens drei und/oder mindestens vier der von außen ersten Durchgangslöcher in beiden Randbereichen erfolgen.

Bei der erfindungsgemäßen Durchmesserreduzierung in beiden Randbereichen kann vorzugswese eine Fluidapplikation (z. B. Fluidbahn) mit im Wesentlichen gleich- oder ungleichschenkligem Trapez-Querschnittsprofil erzeugt werden.

Die Erfindung ermöglicht insbesondere eine verbesserte Schichtdickenverteilung im Stoß- oder Überlappungsbereich zweier Fluidapplikationen (z. **B.** Fluidbahnen), was zu optisch einheitlichen Fluidflächen (z. **B.** Beschichtungsflächen) führt, zweckmäßig ohne Schichtdickenschwankungen, die mit dem menschlichen Auge nachteilhaft erkennbar wären. Hierbei ermöglicht die Erfindung, dass durch Applikation des Fluids aus nur einer einzigen Düsenreihe und somit einer 1-dimensionalen Düsenkonfiguration Applikationsspritzer reduziert oder gänzlich vermieden werden, weil die Düsenreihe das Fluid direkt auf das Bauteil appliziert, gegebenenfalls mit Ausnahme eines eventuellen Stoß- oder Überlappungsbereichs zweier Fluidapplikationen, wobei in dem Stoß- oder Überlappungsbereich das zuvor applizierte Fluid aber üblicherweise bereits ausreichend getrocknet oder erstarrt ist und somit nicht mehr oder zumindest nur stark reduziert zu Fluidspritzern neigt.

Mittels der erfindungsgemäßen Lochplatte kann eine Abstandstoleranz zwischen zwei zweckmäßig randscharfen Fluidapplikationen (z. **B.** Fluidbahnen) auf bis zu +/- 150 µm, +/-200 µm, +/-500 µm, +/- 1mm oder sogar +/-2 mm erreicht werden.

Es ist vorgesehen, dass die Lochplatte nur eine einzige Düsenreihe zur Applikation des Fluides aufweist, so dass vorzugsweise eine 1-dimensionale Düsenkonfiguration ermöglicht werden kann.

Die vorzugsweise den Mittenbereich und beide Randbereiche umfassende Düsenreihe kann **z. B.** entlang einer Ausrichtgeraden (zweckmäßig gerade Ausrichtlinie) linear ausgerichtet sein.

Es ist sogar möglich, dass alle Durchgangslöcher der Düsenreihe **z. B.** entlang der Ausrichtgeraden linear ausgerichtet sind.

Es können vorzugsweise alle Durchgangslöcher der Düsenreihe entlang ein und derselben Ausrichtgeraden linear ausgerichtet sein.

Die Ausrichtgerade kann sich **z. B.** durch zumindest einen Referenz-Durchgangsdurchmesser und/oder Lochausmündungsdurchmesser des zumindest einen außenliegendsten Durchgangslochs oder der zumindest zwei außenliegendsten Durchgangslöcher in beiden Randbereichen und zumindest einen Referenz-Durchgangsdurchmesser und/oder Lochausmündungsdurchmesser zumindest eines Durchgangslochs in dem Mittenbereich erstrecken, so dass vorzugsweise eine **z. B.** einsteig-außermittige Düsenreihenausrichtung zwischen den beiden Randbereichen und dem Mittenbereich entsteht. Bei einer bevorzugten Ausführungsform der Erfindung kann sich die Ausrichtgerade sogar durch alle Referenz-Durchgangsdurchmesser und/oder Lochausmündungsdurchmesser der Düsenreihe erstrecken.

Die Ausrichtgerade kann hierbei folglich einer Tangente an die Referenz-Durchgangsdurchmesser und/oder Lochausmündungsdurchmesser entsprechen, vorzugsweise in Bezug auf alle Durchgangslöcher der Düsenreihe.

Die Düsenreihen-Anordnung kann **z. B.** entweder "oben ausgerichtet", "unten ausgerichtet" oder "vertikal zentriert" ausgerichtet sein.

Die Ausrichtgerade kann sich **z. B.** auch durch zumindest eine Mittelachse des zumindest einen außenliegendsten Durchgangslochs oder der zumindest zwei außenliegendsten Durchgangslöcher in beiden Randbereichen und zumindest eine Mittelachse zumindest eines Durchgangslochs im Mittenbereich erstrecken, so dass vorzugsweise eine mittige Düsenreihenausrichtung zwischen den beiden Randbereichen und dem Mittenbereich entsteht. Bei einer bevorzugten Ausführungsform der Erfindung kann sich die Ausrichtgerade sogar durch alle Mittelachsen der Düsenreihe erstrecken.

Es ist möglich, dass zumindest eine Mittelachse des außenliegendsten Durchgangslochs oder der zumindest zwei außenliegendsten Durchgangslöcher in zumindest einem Randbereich näher an der Ausrichtgeraden angeordnet ist als zumindest eine Mittelachse zumindest eines Durchgangslochs im Mittenbereich. Alternativ oder ergänzend kann z. B. zumindest eine Mittelachse des außenliegendsten Durchgangslochs oder der zumindest zwei außenliegendsten Durchgangslöcher in zumindest einem Randbereich und zumindest eine Mittelachse zumindest eines Durchgangslochs im Mittenbereich im Wesentlichen auf der Ausrichtgeraden ausgerichtet sein.

Es ist möglich, dass die zumindest zwei, zumindest drei und/oder zumindest vier außenliegendsten Durchgangslöcher in beiden Randbereichen Referenz-Durchgangsdurchmesser aufweisen, die kleiner sind als zumindest ein Referenz-Durchgangsdurchmesser zumindest eines Durchgangslochs im Mittenbereich.

Die Referenz-Durchgangsdurchmesser der Durchgangslöcher in dem zumindest einen Randbereich können vorzugsweise einheitlich (z. **B.** im Wesentlichen gleich groß) oder uneinheitlich (z. **B.** verschieden groß) zueinander ausgeführt sein.

Das zumindest eine außenliegendste Durchgangsloch in zumindest einem Randbereich kann vorzugsweise den kleinsten Referenz-Durchgangsdurchmesser der Düsenreihe aufweisen. Im Rahmen der Erfindung ist es dabei insbesondere möglich, dass das außenliegendste Durchgangsloch den absolut kleinsten Referenz-Durchgangsdurchmesser der Düsenreihe aufweist oder zumindest ein weiteres Durchgangsloch der Düsenreihe einen hierzu einheitlichen (z. **B.** im Wesentlich gleich großen) Referenz-Durchgangsdurchmesser aufweist, solange zweckmäßig keines einen kleineren Referenz-Durchgangsdurchmesser aufweist.

Es ist möglich, dass die zumindest zwei außenliegendsten Durchgangslöcher in zumindest einem Randbereich einen einheitlichen (z. B. im Wesentlichen gleich großen) oder unterschiedlich großen Referenz-Durchgangsdurchmesser aufweisen.

In einer bevorzugten Ausführungsform der Erfindung können die zumindest zwei außenliegendsten Durchgangslöcher in zumindest einem Randbereich einen unterschiedlichen Referenz-Durchgangsdurchmesser aufweisen, wobei der Referenz-Durchgangsdurchmesser des außenliegensten Durchgangslochs der kleinere Referenz-Durchgangsdurchmesser sein kann.

Der Mittenbereich kann vorzugsweise zumindest zwei, zumindest drei oder zumindest vier Durchgangslöcher aufweisen. Alternativ oder ergänzend kann zumindest ein Randbereich zumindest zwei, zumindest drei oder zumindest vier Durchgangslöcher aufweisen.

Es ist möglich, dass mehrere, vorzugsweise alle Durchgangslöcher im Mittenbereich einen einheitlichen (zweckmäßig im Wesentlichen gleich großen) Referenz-Durchgangsdurchmesser aufweisen, die Mittelachsen mehrerer, vorzugsweise aller Durchgangslöcher im Mittenbereich linear zueinander ausgerichtet sind, und/oder mehrere, vorzugsweise alle Durchgangslöcher im Mittenbereich gleichmäßig voneinander beabstandet sind.

In einer bevorzugten Ausführungsform der Erfindung weisen alle Durchgangslöcher im Mittenbereich einen einheitlichen (zweckmäßig im Wesentlichen gleich großen) Referenz-Durchgangsdurchmesser auf und/oder sind im Wesentlichen gleichmäßig voneinander beabstandet.

Es ist möglich, dass zumindest zwei Lochabstände zwischen zumindest drei Durchgangslöchern im Mittenbereich einheitlich (zweckmäßig im Wesentlichen gleich groß) ausgebildet sind.

In einer bevorzugten Ausführungsform der Erfindung kann die Düsenreihe insgesamt mit einheitlichen (zweckmäßig im Wesentlichen gleich großen) Lochabständen zwischen den Durchgangslöchern ausgebildet sein.

Es ist möglich, dass der außenliegendste Lochabstand oder die zumindest zwei außenliegendsten Lochabstände in zumindest einem Randbereich dem zumindest einen Lochabstand im Mittenbereich entsprechen und somit vorzugsweise im Wesentlichen gleich groß ausgebildet sind.

Es ist ebenfalls möglich, dass der außenliegendste Lochabstand oder die zumindest zwei außenliegendsten Lochabstände in zumindest einem Randbereich kleiner oder größer sind als der zumindest eine Lochabstand im Mittenbereich.

Es ist auch möglich, dass der außenliegendste Lochabstand oder die zumindest zwei außenliegendsten Lochabstände in dem einen Randbereich der Düsenreihe einheitlich (zweckmäßig im Wesentlichen gleich groß) oder uneinheitlich (zweckmäßig verschieden groß) ausgebildet sind relativ zu dem außenliegendsten Lochabstand oder den zumindest zwei außenliegendsten Lochabständen in dem anderen Randbereich.

Die Durchgangslochkonfigurationen in den zwei Randbereichen können einander entsprechen (z. **B.** im Wesentlichen identisch und/oder achssymmetrisch **z. B.** zur Mitte der Düsenreihe) oder unterschiedlich ausgebildet sein. Die Durchgangslochkonfigurationen umfassen dabei vorzugweise die Ausformung der Durchgangslöcher, die Referenz-Durchgangsdurchmesser und/oder die Lochabstände.

Die Referenz-Durchgangsdurchmesser können insbesondere Lochausmündungdurchmesser sein.

Es ist möglich, dass zumindest ein Durchgangsloch im Mittenbereich der Düsenreihe und/oder zumindest ein Durchgangsloch in zumindest einem Randbereich der Düsenreihe eine trichterförmige Locheinmündung und vorzugsweise eine zylinderförmige Lochausmündung aufweist. Die trichterförmige Locheinmündung verjüngt sich vorzugsweise in Strömungsrichtung des Fluids.

Die trichterförmige Locheinmündung des zumindest einen Durchgangslochs im Mittenbereich kann **z. B.** tiefer in die Lochplatte führen als die trichterförmige Locheinmündung des zumindest einen Durchgangslochs in dem zumindest einen Randbereich. Alternativ oder ergänzend kann ein Einlassquerschnitt (z. **B.** der eingangsseitige Durchlassquerschnitt) einer Locheinmündung zumindest eines Durchgangslochs im Mittenbereich der Düsenreihe größer sein als ein Einlassquerschnitt (z. B. der eingangsseitige Durchlassquerschnitt) einer Locheinmündung zumindest eines Durchgangslochs in zumindest einem Randbereich der Düsenreihe.

Die Düsenreihe kann insbesondere zur Ausbildung einer Fluidapplikation (z. B. Fluidbahn) mit im Wesentlichen trapezförmigen Querschnitts-Profil ausgeführt sein, z. B. im Wesentlichen rechtwinkliges, gleichschenkliges oder ungleichschenkliges Trapez-Querschnitts-Profil und/oder im Wesentlichen gaußkurvenförmiges Querschnitts-Profil, so dass sich die Düsenreihe insbesondere zur Erzeugung überlappungsoptimierter Fluidbahnen eignet.

Es ist möglich, dass zumindest ein Durchgangsloch einen über seine Länge konstanten, insbesondere unveränderlichen, Durchlassquerschnitt aufweist. Der Referenz-Durchgangsdurchmesser bezieht sich dann vorzugsweise auf den einen zweckmäßig konstanten Durchgangsdurchmesser des unveränderlichen Durchlassquerschnitts. Das ist z. B. dann der Fall, wenn das Durchgangsloch z. B. zylinderförmig, insbesondere kreiszylinderförmig ausgebildet ist. Es ist alternativ oder ergänzend möglich, dass zumindest ein Durchgangsloch einen über seine Länge veränderlichen Durchlassquerschnitt aufweist. Der Referenz-Durchgangsdurchmesser bezieht sich dann vorzugsweise auf den kleinsten Durchgangsdurchmesser des veränderlichen Durchlassquerschnitts. Das ist z. B. dann der Fall, wenn das Durchgangsloch z. B. zylinderförmig, insbesondere kreiszylinderförmig ausgebildet ist, aber die Lochausmündung einen größeren Durchlassquerschnitt aufweist als die Locheinmündung oder umgekehrt oder das Durchgangsloch z. B. im Wesentlichen lavaldüsenförmig ausgebildet ist.

Die Referenz-Durchgangsdurchmesser beziehen sich folglich vorzugsweise auf einen zumindest im Wesentlichen konstanten Durchgangsdurchmesser und/oder auf den kleinsten Durchgangsdurchmesser des zugehörigen Durchgangslochs, vorzugsweise einen Lochausmündungdurchmesser.

Bei einer besonders bevorzugten Ausführungsform weist die Locheinmündung einen größeren Durchlassquerschnitt auf als die Lochausmündung. Die Locheinmündung kann **z. B.** trichterförmig ausgebildet sein.

Es ist möglich, dass die zwei Randbereiche symmetrisch oder unsymmetrisch ausgebildet sind oder die Düsenreihe insgesamt symmetrisch ausgebildet ist, insbesondere achssymmetrisch und/oder spiegelsymmetrisch relativ zu einer quer zur Düsenreihe verlaufenden Symmetrieachse.

Das zumindest eine außenliegendste Durchgangsloch in dem einem Randbereich kann z. B. zumindest einen Referenz-Durchgangsdurchmesser aufweisen, der kleiner ist als zumindest ein Referenz-Durchgangsdurchmesser zumindest eines Durchgangslochs im Mittenbereich, wobei das zumindest eine außenliegendste Durchgangsloch in dem anderen Randbereich zumindest einen Referenz-Durchgangsdurchmesser aufweisen kann, der einheitlich (z. **B.** im Wesentlich gleich groß) ausgebildet ist relativ zu zumindest einem Referenz-Durchgangsdurchmesser zumindest eines Durchgangslochs im Mittenbereich.

Die Erfindung ist nicht auf eine Lochplatte beschränkt, sondern umfasst auch eine Applikationsvorrichtung, **z. B.** ein Applikationsgerät, zur Applikation eines Fluides, wobei die Applikationsvorrichtung mindestens eine Lochplatte wie hierin offenbart aufweist.

Es ist möglich, dass die Applikationsvorrichtung ausgeführt ist, um eine druckgleiche Fluid-Anströmung über die gesamte Düsenreihe und somit über zweckmäßig alle Durchgangslöcher zu gewährleisten, so dass vorzugsweise über das oder die Durchgangslöcher mit kleinerem Referenz-Durchgangsdurchmesser in Folge des Druckverlust ein geringerer Fluid-Volumenstrom fließt.

Es ist ebenfalls möglich, dass die Applikationsvorrichtung ausgeführt ist, um eine vom Mittenbereich unabhängig steuerbare (z. B. regelbare) Fluid-Anströmung des zumindest einen Randbereichs zu gewährleisten.

Die zwei Randbereiche können z. B. durch dieselbe Fluid-Fördereinheit mit Fluid versorgt werden oder durch jeweils eine eigene Fluid-Fördereinheit, so dass insbesondere jeder Randbereich durch eine getrennt steuerbare (z. B. regelbare) Fluid-Fördereinheit mit Fluid versorgbar ist.

Die Applikationsvorrichtung dient vorzugsweise zur Applikation eines Fluides mit einer Viskosität von über 50 mPas, über 80 mPas oder über 100 mPas, insbesondere bei einer Scherrate von 1000s⁻¹. Dabei kann das Fluid ein newtonsches oder ein nicht-newtonsches Fließverhalten aufweisen.

Es ist möglich, dass die Applikationsvorrichtung zumindest zwei nebeneinander angeordnete Lochplatten aufweist, deren Düsenreihen vorzugsweise in Längsrichtung der Düsenreihen versetzt zueinander angeordnet sind.

Die zumindest eine Lochplatte kann insbesondere an (z. B. auf oder in) einer äußeren Stirnseite der Applikationsvorrichtung angeordnet sein und somit vorzugsweise eine Außenplatte darstellen. Die zumindest drei Durchgangslöcher bilden folglich vorzugsweise Austrittslöcher aus der Applikationsvorrichtung.

Die Erfindung umfasst darüber hinaus ein Applikationsverfahren zur Applikation eines Fluides mittels zumindest einer Applikationsvorrichtung und/oder zumindest einer Lochplatte wie hierin offenbart.

Dabei ist es vorgesehen, dass das Fluid aus einer einzigen Düsenreihe der Lochplatte appliziert wird.

Zu erwähnen ist, dass das Fluid vorzugsweise ein Beschichtungsmittel ist, z. B. ein Lack, ein Dichtstoff, ein Trennmittel, ein Klebstoff etc., und/oder zur Ausbildung einer Funktionsschicht dienen kann.

Unter die Kategorie Funktionsschicht fallen insbesondere Schichten, die eine Oberflächenfunktionalisierung zur Folge haben, wie z. B. Haftvermittler, Primer oder auch Schichten zur Verringerung der Transmission.

Es ist im Rahmen der Erfindung möglich, die Lochplatte wie hierin beschrieben durch Merkmale der WO 2014/121926 A1, insbesondere deren Ansprüche, zu ergänzen, so dass der Inhalt dieser Patentanmeldung der vorliegenden Offenbarung in vollem Umfang zuzurechnen.

Die erfindungsgemäße Lochplatte kann insbesondere Locheinmündungen an der stromaufwärts gelegenen Seite der Lochplatte und Lochausmündungen an der stromabwärts gelegenen Seite der Lochplatte aufweisen und dreidimensionale Strukturierungen an der stromaufwärts gelegenen Seite der Lochplatte und/oder an der stromabwärts gelegenen Seite der Lochplatte umfassen.

Es ist möglich, dass die Locheinmündungen strömungstechnisch optimiert sind, insbesondere düsenförmig, und/oder dass die Locheinmündungen einen größeren (Durchlass-)Querschnitt aufweisen als die Lochausmündungen.

Es ist vorgesehen, dass als Strukturierungen Rohrstummel dienen, die von der stromabwärts gelegenen Seite der Lochplatte hervorstehen und in die die Durchgangslöcher übergehen, um insbesondere die Benetzungsfläche an den Lochausmündungen zu verringern.

Die Rohrstummel können **z. B.** eine äußere Mantelfläche aufweisen, die sich zum freien Ende des jeweiligen Rohrstummels hin verjüngt, insbesondere konisch.

Die Lochplatte kann **z. B.** am Rand eine größere Dicke aufweisen als in einem mittigen Bereich mit den Durchgangslöchern.

Es ist möglich, dass vorzugsweise alle Durchgangslöcher in der Lochplatte mindestens teilweise durch ein ätztechnisches Herstellungsverfahren hergestellt sind, insbesondere Trockenätzen oder Nassätzen.

Die Lochplatte kann insbesondere mindestens teilweise aus einem Halbleitermaterial bestehen, **z. B.** aus einem der folgenden Materialien: Silizium, Siliziumdioxid, Siliziumcarbid, Gallium, Galliumarsenid und/oder Indiumphosphid.

Zu erwähnen ist, dass im Rahmen der Erfindung das Merkmal eines im Wesentlichen trapezförmigen Querschnitts-Profils vorzugsweise auch z. B. ein im Wesentlichen gaußkurvenförmiges Querschnitts-Profil umfassen kann.

Die oben beschriebenen bevorzugten Ausführungsformen der Erfindung sind miteinander kombinierbar. Andere vorteilhafte Weiterbildungen der Erfindung sind in den Ansprüchen offenbart oder ergeben sich aus der folgenden Beschreibung bevorzugter Ausführungsformen der Erfindung in Verbindung mit den beigefügten Figuren.
- Figur 1: zeigt eine nicht erfindungsgemäße Lochplatte mit **ei**ner Düsenreihe,
- Figur 2: zeigt eine nicht erfindungsgemäße Lochplatte mit einer Düsenreihe gemäß einer anderen Ausführungsform der Erfindung,
- Figur 3: zeigt eine nicht erfindungsgemäße Lochplatte mit einer Düsenreihe gemäß einer noch anderen Ausführungsform der Erfindung,
- Figur 4: zeigt eine nicht erfindungsgemäße Lochplatte mit einer Düsenreihe gemäß einer wiederum anderen Ausführungsform der Erfindung,
- Figur 5: zeigt eine nicht erfindungsgemäße Lochplatte mit einer Düsenreihe gemäß einer noch anderen Ausführungsform der Erfindung,
- Figur 6A: zeigt eine schematische Querschnittsdarstellung zweier durch eine nicht erfindungsgemäße Lochplatte erzeugter Fluidapplikationen gemäß einer Ausführungsform der Erfindung,
- Figur 6B: zeigt eine schematische Querschnittsdarstellung einer durch eine nicht erfindungsgemäße Lochplatte erzeugte Fluidapplikation gemäß einer Ausführungsform der Erfindung,
- Figur 7: zeigt eine Querschnittsansicht durch ein Durchgangsloch einer nicht erfindungsgemäßen Lochplatte gemäß einer Ausführungsform der Erfindung,
- Figur 8A: zeigt eine Querschnittsansicht durch ein Durchgangsloch einer nicht erfindungsgemäßen Lochplatte in einer anderen Variante gemäß einer Ausführungsform der Erfindung,
- Figur 8B: zeigt die Querschnittsansicht aus Figur 8A mit Beschichtungsmittel in dem Durchgangsloch,
- Figur 9A: zeigt eine nicht erfindungsgemäße Abwandlung von Figur 8A mit einem zusätzlichen Rohrstummel zur Verringerung der Benetzungsfläche gemäß einer anderen Ausführungsform der Erfindung,
- Figur 9B: zeigt die Querschnittsansicht aus Figur 9A mit Beschichtungsmittel in dem Durchgangsloch,
- Figur 10: zeigt eine erfindungsgemäße Abwandlung von Figur 9A mit einem konisch zulaufenden Rohrstummel gemäß einer anderen Ausführungsform der Erfindung,
- Figur 11A: zeigt eine schematische Querschnittsansicht durch eine nicht erfindungsgemäße Lochplatte mit einem verstärkten Rand und einem dünneren mittigen Bereich mit den Durchgangslöchern gemäß einer anderen Ausführungsform der Erfindung,
- Figur 11B: zeigt eine Abwandlung von Figur 11A,
- Figur 12: zeigt eine Abwandlung von Figur 7,
- Figur 13A: zeigt eine Applikationsvorrichtung (Applikationsgerät) mit einer Lochplatte gemäß einer Ausführungsform der Erfindung,
- Figur 13B: zeigt eine Applikationsvorrichtung (Applikationsgerät) gemäß einer anderen Ausführungsform der Erfindung,
- Figur 14: zeigt eine nicht erfindungsgemäße Lochplatte mit einer Düsenreihe,
- Figur 15: zeigt eine nicht erfindungsgemäße Lochplatte mit einer Düsenreihe gemäß einer anderen Ausführungsform der Erfindung,
- Figur 16: zeigt zwei Beschichtungsmittelbahnen gemäß Stand der Technik,
- Figur 17: zeigt zwei Beschichtungsmittelbahnen gemäß Stand der Technik,
- Figur 18: zeigt zwei Beschichtungsmittelbahnen gemäß Stand der Technik,
- Figur 19: zeigt eine Querschnittsansicht durch ein Durchgangsloch einer Lochplatte,
- Figur 20: zeigt eine Querschnittsansicht durch ein Durchgangsloch einer Lochplatte,
- Figur 21: zeigt eine Querschnittsansicht durch ein Durchgangsloch einer Lochplatte, und
- Figur 22: zeigt eine Querschnittsansicht durch ein Durchgangsloch einer Lochplatte.

Die unter Bezugnahme auf die Figuren beschriebenen Ausführungsformen stimmen teilweise überein, so dass für ähnliche oder identische Teile die gleichen Bezugszeichen verwendet werden, und zu deren Erläuterung auch auf die Beschreibung einer oder mehrerer anderer Ausführungsformen verwiesen wird, um Wiederholungen zu vermeiden.

Figur 1 zeigt eine Lochplatte 1 für eine Applikationsvorrichtung zur vorzugsweise zerstäubungsfreien und maskierungsfreien Applikation eines Fluides auf ein Bauteil, z. B. eine Kraftfahrzeugkarosserie und/oder ein Anbauteil hierfür.

Die Lochplatte 1 umfasst einen Mittenbereich 2 mit mehreren Durchgangslöchern 2.1, von denen der Übersichtlichkeit halber nur drei mit den Bezugszeichen 2.1 versehen sind. Die Lochplatte 1 umfasst außerdem einen ersten in Figur 1 linken Randbereich 3a mit zwei Durchgangslöchern 3.1 und 3.2 und einen zweiten in Figur 1 rechten Randbereich 3b mit einem Durchgangsloch 3.3. Die Durchgangslöcher 2.1, 3.1, 3.2 und 3.3 bilden eine linear ausgerichtete Düsenreihe und dienen zum Durchleiten des Fluides.

Die Durchgangslöcher 2.1, 3.1, 3.2 und 3.3 weisen einen über ihre Länge jeweils vorzugsweise unveränderlichen, z. B. im Wesentlichen zylinderförmigen Durchlassquerschnitt auf, so dass deren Durchgangsdurchmesser zweckmäßig im Wesentlichen konstant sind.

Die zwei außenliegendsten Durchgangslöcher 3.1 und 3.2 und somit die zwei von außen ersten Durchgangslöcher 3.1 und 3.2 in dem ersten Randbereich 3a weisen einen Referenz-Durchgangsdurchmesser auf, der kleiner ist als der Referenz-Durchgangsdurchmesser der Durchgangslöcher 2.1 im Mittenbereich 2.

Die Lochplatte 1 umfasst nur eine einzige Düsenreihe, wobei die Düsenreihe entlang einer geraden Ausrichtlinie (Ausrichtgeraden) 4 linear ausgerichtet ist.

Bei der in Figur 1 gezeigten Lochplatte 1 erstreckt sich die Ausrichtlinie 4 linear durch die Referenz-Durchgangsdurchmesser der zwei außenliegendsten Durchgangslöcher 3.1 und 3.2 im Randbereich 3a und die Referenz-Durchgangsdurchmesser in dem Mittenbereich 2, so dass eine außermittige Düsenreihenausrichtung zwischen dem Randbereich 3a und dem Mittenbereich 2 entsteht. Die Mittelachsen der Durchgangslöcher 3.1 und 3.2 im ersten Randbereich 3a sind näher an der Ausrichtlinie 4 angeordnet als die Mittelachsen der Durchgangslöcher 2.1 im Mittenbereich 2.

Die Durchgangslöcher 2.1 im Mittenbereich 2 weisen alle den gleichen Referenz-Durchgangsdurchmesser auf und sind gleichmäßig voneinander beabstandet.

Bei der in Figur 1 gezeigten Ausführungsform weisen die zwei außenliegendsten Durchgangslöcher 3.1 und 3.2 des ersten Randbereichs 3a einen unterschiedlichen Referenz-Durchgangsdurchmesser auf, wobei das außenliegendste Durchgangsloch 3.1 im ersten Randbereich 3a den kleinsten Referenz-Durchgangsdurchmesser der Düsenreihe aufweist.

Bei der in Figur 1 gezeigten Lochplatte 1 umfasst nur der erste Randbereich 3a gegenüber dem Mittenbereich 2 reduzierte Referenz-Durchgangsdurchmesser, während der zweite Randbereich 3b und der Mittenbereich 2 im Wesentlichen gleich große Referenz-Durchgangsdurchmesser aufweisen. Die zwei Randbereiche 3a und 3b sind folglich nicht einheitlich ausgebildet.

Die Lochabstände der Düsenreihe sind im Wesentlich gleich groß, mit Ausnahme des außenliegendsten Lochabstands zwischen den Durchgangslöchern 3.1 und 3.2, der kleiner ist als die verbleibenden Lochabstände der Düsenreihe.

Der Außenumfang der Düsenreihe kann durch ein im Wesentlichen rechtwinkliges Trapez 5 begrenzt werden. Die Düsenreihe erzeugt somit eine Fluidbahn mit im Wesentlichen rechtwinkligem Trapez-Querschnittsprofil.

Der Doppelpfeil F kennzeichnet die zwei möglichen Bewegungsrichtungen der Lochplatte 1 relativ zu dem Bauteil.

Figur 2 zeigt eine Lochplatte 1.

Bei der in Figur 2 gezeigten Lochplatte 1 findet die Abstufung und somit Reduzierung der Referenz-Durchgangsdurchmesser in beiden Randbereichen 3a und 3b statt.

Der erste Randbereich 3a und der zweite Randbereich 3b weisen eine einheitliche, insbesondere achssymmetrische Düsenlochkonfiguration auf.

Bei der in Figur 2 gezeigten Ausführungsform ist die Düsenreihe insgesamt symmetrisch ausgebildet, insbesondere achssymmetrisch und/oder spiegelsymmetrisch relativ zu einer quer zur Düsenreihe verlaufenden Symmetrieachse S.

Figur 3 zeigt eine Lochplatte 1.

Bei der in Figur 3 gezeigten Lochplatte 1 erfolgt die Reduzierung der Durchgangsdurchmesser in beiden Randbereichen 3a und 3b. Die zwei Randbereiche 3a und 3b umfassen dabei aber nicht wie in Figur 2 jeweils zwei Durchgangslöcher, sondern jeweils nur ein Durchgangsloch 3.1.

Figur 4 zeigt eine Lochplatte 1.

Bei der in Figur 4 gezeigten Lochplatte 1 umfassen die zwei Randbereiche 3a und 3b jeweils drei Durchgangslöcher 3.1 und 3.2, wobei die zwei außenliegendsten Durchgangslöcher mit dem Bezugszeichen 3.1 versehen sind und das innenliegende Durchgangsloch mit dem Bezugszeichen 3.2 versehen ist. Die zwei außenliegendsten Durchgangslöcher 3.1 im Randbereich 3a weisen einen im Wesentlichen gleich großen Referenz-Durchgangsdurchmesser d1 auf, während die zwei außenliegendsten Durchgangslöcher 3.1 im Randbereich 3b ebenfalls einen im Wesentlichen gleich großen Referenz-Durchgangsdurchmesser d5 aufweisen. Das Durchgangsloch 3.2 im ersten Randbereich 3a weist einen Referenz-Durchgangsdurchmesser d2 auf, während das Durchgangsloch 3.2 im Randbereich 3b einen Referenz-Durchgangsdurchmesser d4 aufweist. Die Durchgangslöcher 2.1 im Mittenbereich 2 weisen einen im Wesentlichen gleich großen Referenz-Durchgangsdurchmesser d3 auf.

Im Rahmen der Erfindung können die Referenz-Durchgangsdurchmesser **z. B.** wie folgt festgelegt werden:
d1 kleiner d2
d2 kleiner d3
d4 kleiner d3
d5 kleiner d4
d1 gleich oder ungleich d5
d2 gleich oder ungleich d4

Figur 5 zeigt eine Lochplatte **1.**

Die Lochplatte 1 der Figur 5 entspricht zunächst im Wesentlichen der Lochplatte 1 der Figur **2****.**

Figur 5 dient insbesondere zur Illustration möglicher Durchgangsloch-Abstands-Ausbildungen der Düsenreihe.

Im Rahmen der Erfindung können die Lochabstände **z. B.** wie folgt festgelegt werden:
1.
   a3 vorzugsweise einheitlich
   a1 und a2 entsprechen a3
   a4 und a5 entsprechen a3
2.
   a3 vorzugsweise einheitlich
   a1 und a2 gleich groß und a1 kleiner a3
   a4 und a5 gleich groß und a4 kleiner a3
3.
   a3 vorzugsweise einheitlich
   a1 kleiner a2 und a2 kleiner a3 und/oder
   a5 kleiner a4 und a4 kleiner a3
4.
   a3 vorzugsweise einheitlich
   a1 und a2 gleich groß und a1 größer a3 und/oder
   a4 und a5 gleich groß und a5 größer a3
5.
   a3 vorzugsweise einheitlich
   a1 größer a2 und a2 größer a3 und/oder
   a5 größer a4 und a4 ist größer a3
5.
   a3 vorzugsweise einheitlich
   a1 ungleich a2 und a2 ungleich a3 und/oder
   a5 ungleich a4 und a4 ungleich a3

Grundsätzlich gilt, dass die Lochabstände in den zwei Randbereichen 3a und 3b einander entsprechen können, z. B. a1 gleich a5 und a2 gleich a4, aber auch unterschiedlich ausgebildet sein können.

Figur 6A zeigt eine schematische Darstellung des Querschnitts durch zwei Fluidbahnen B1 und B2, die mittels einer Lochplatte 1 erzeugt werden können.

Die Querschnitte der Beschichtungsmittelbahnen B1 und B2 weisen eine im Wesentlichen gleichschenklige Trapezform 6 auf und überlappen sich in einem Stoß- oder Überlappungsbereich. Die Abstandstoleranz zwischen den zwei Fluidbahnen B1 und B2 kann sich im Bereich von +/- 150 µm, +/- 200 µm, +/- 500 µm, +/- 1 mm oder sogar +/- 2mm abspielen. Die Trapezform 6 führt zu einer in Figur 6A rechts gezeigten Optimalbeschichtung insbesondere im Stoß- oder Überlappungsbereich.

Figur 6B zeigt eine schematische Darstellung des Querschnitts einer Fluidbahn B1, die mittels einer Lochplatte 1 erzeugt werden kann. Der Querschnitt weist eine im Wesentlichen rechtwinklige Trapezform 6 auf.

Die Lochplatte 1 gemäß den Figuren 1 bis 5 dient zweckmäßig zur Verwendung mit einer Applikationsvorrichtung zum Applizieren eines Fluides. Die Applikationsvorrichtung kann ausgeführt sein, um eine im Wesentlichen druckgleiche Anströmung des Fluides über die gesamte Düsenreihe zu gewährleisten, so dass durch die Durchgangslöcher mit kleinerem Durchmesser in Folge des Druckverlustes ein geringerer Fluidvolumenstrom fließt.

Allerdings kann die Applikationsvorrichtung auch ausgeführt sein, um eine vom Mittenbereich 2 unabhängig steuerbare (z.B. regelbare) Fluid-Anströmung des zumindest einen Randbereichs 3 zu ermöglichen.

Die beiden Randbereiche 3a und 3b können z. B. über dieselbe Fluid-Fördereinheit oder durch jeweils eine eigene Fluid-Fördereinheit mit Fluid versorgt werden.

Die Figuren 7 bis 12 illustrieren Durchgangslochausbildungen, gemäß denen die jeweiligen Durchgangslöcher 2.1, 3.1, 3.2 und 3.3 der Düsenreihe ausgeführt sein können. Der Referenz-Durchgangsdurchmesser ist in den Figuren 7 bis 12 mit dem Bezugszeichen d versehen und kann sich auf die jeweiligen Durchgangslöcher 2.1, 3.1, 3.2 und 3.3 der Düsenreihe beziehen. Die Lochplatte 1 und insbesondere die Durchgangslöcher können dabei ausgeführt sein, wie in WO 2014/121926 A1 offenbart, so dass der Inhalt dieser Patentanmeldung der vorliegenden Offenbarung in vollem Umfang zuzurechnen.

Figur 7 zeigt eine Querschnittsansicht durch eine Lochplatte 1 im Bereich eines der Durchgangslöcher, wobei der Pfeil in der Querschnittsansicht die Strömungsrichtung des Beschichtungsmittels durch das Durchgangsloch angibt. Aus der Querschnittsansicht ist ersichtlich, dass das Durchgangsloch eine strömungstechnisch optimierte Locheinmündung 30 aufweist, wodurch der Strömungswiderstand des Durchgangslochs verringert wird.

Darüber hinaus weist die Lochplatte 1 auf der stromabwärts gelegenen Seite am Umfangsrand der Durchgangslöcher jeweils eine Strukturierung auf, welche die Benetzungsneigung verringert.

Die Figuren 8A und 8B zeigen eine alternative Querschnittsansicht durch die Lochplatte 1 im Bereich eines Durchgangslochs, wobei Figur 8A das Durchgangsloch ohne ein Beschichtungsmittel zeigt, wohingegen in Figur 8B ein Beschichtungsmittel (z. B. Fluid) 50 dargestellt ist.

Daraus ist ersichtlich, dass das Beschichtungsmittel 50 eine Benetzungsfläche 60 an der stromabwärts gelegenen Oberfläche der Lochplatte 1 benetzt, was eine strahlförmige Ablösung des Beschichtungsmittels 50 von der Lochplatte 1 erschwert.

Die Figuren 9A und 9B zeigen eine nicht erfindungsgemäße Ausführungsform mit einer verringerten Benetzungsneigung. Hierzu weist die Lochplatte 1 jeweils am Umfangsrand der einzelnen Durchgangslöcher einen Rohrstummel 70 auf, wobei das Durchgangsloch in den Rohrstummel 70 übergeht, so dass die Stirnfläche des Rohrstummels 70 am freien Ende des Rohrstummels 70 eine Benetzungsfläche 80 bildet. Die Benetzungsfläche 80 ist also auf die freie Stirnfläche des Rohrstummels 70 beschränkt und damit wesentlich kleiner als die Benetzungsfläche 60 gemäß Figur 8A. Dadurch wird die Ablösung des Beschichtungsmittels 50 von der Lochplatte 1 erleichtert.

Der Rohrstummel 70 weist zwischen der stromabwärts gelegenen Seite der Lochplatte 1 und dem freien Ende des Rohrstummels 70 **z. B.** eine Länge L auf, die vorzugsweise größer als 50 µm, 70 µm, oder 100 µm und/oder kleiner als 200 µm, 170 µm oder 150 µm ist, so dass der Rohrstummel 70 **z. B.** eine Länge L zwischen 50 bis 200 µm, 70 bis 170 µm oder 100 bis 150 µm aufweisen kann.

Figur 10 zeigt eine erfindungsgemäße Abwandlung von Figur 9A, wobei die äußere Mantelfläche des Rohrstummels 70 zum freien Ende des Rohrstummels 70 konisch zuläuft, so dass die Benetzungsfläche am freien Ende des Rohrstummels 70 minimal ist.

Figur 11A zeigt eine schematische Querschnittsansicht durch eine Lochplatte 1, die teilweise mit den vorstehend beschriebenen Lochplatten übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die Lochplatte 1 außen einen relativ dicken Rand 90 und in der Mitte einen dünneren Bereich 100 mit den Durchgangslöchern aufweist. Der dicke Rand 90 der Lochplatte 1 sorgt hierbei für eine ausreichende mechanische Stabilität, während die Herabsetzung der Dicke in dem Bereich 100 mit den Durchgangslöchern dafür sorgt, dass die Durchgangslöcher nur einen relativ geringen Strömungswiderstand bieten.

Figur 11B zeigt eine Abwandlung von Figur 11A, so dass zur Vermeidung von Wiederholungen auf die Beschreibung zu Figur 11A verwiesen wird, wobei für entsprechende Einzelheiten dieselben Bezugszeichen verwendet werden.

Eine Besonderheit dieses Ausführungsbeispiels besteht darin, dass der Bereich 100 hierbei nur einseitig in seiner Dicke verringert ist.

Die in den Figuren gezeigten scharfen Kanten und Ecken sind nur beispielhaft dargestellt und können vorteilhafterweise auch abgerundet ausgeführt werden, um sie strömungstechnisch optimaler zu gestalten oder um einen bessere Spülbarkeit zu erzielen.

Eine Besonderheit des in Figur 12 gezeigten Ausführungsbeispiels des Durchgangslochs besteht darin, dass das Durchgangsloch an der stromaufwärts gelegenen Locheinmündung zunächst einen zylindrischen Bereich 200 mit einem ersten Innendurchmesser aufweist.

An den zylindrischen Bereich 200 schließt sich dann in Strömungsrichtung ein konischer Bereich 210 an, der sich in Strömungsrichtung verjüngt und an der Lochausmündung den Referenz-Durchgangsdurchmesser (Innendurchmesser) d aufweist.

Wichtig ist hierbei, dass der Referenz-Durchgangsdurchmesser (Innendurchmesser) d der Lochausmündung vorzugsweise wesentlich kleiner ist als der erste Innendurchmesser des zylindrischen Bereichs 200.

Figur 13A zeigt in stark vereinfachter schematischer Darstellung eine Applikationsvorrichtung, insbesondere ein Applikationsgerät, mit einer nicht erfindungsgemäßen Lochplatte 1 zur Beschichtung eines Bauteils 160 **(z.B.** eines Kraftfahrzeugkarosseriebauteils).

Aus den einzelnen Durchgangslöchern der Lochplatte 1 treten hierbei Beschichtungsmittelstrahlen 170 aus, die auf der Oberfläche des Bauteils 160 einen zusammenhängenden Beschichtungsmittelfilm bilden. Die einzelnen Beschichtungsmittelstrahlen 170 können als Tropfenstrahlen, wie in Figur 13A gezeigt, oder als zusammenhängende Beschichtungsmittelstrahlen, insbesondere ohne Tropfenbildung, wie in Figur 13B gezeigt, ausgebildet werden.

Weiterhin zeigen die Figuren 13A und 13B noch einen mit der Lochplatte 1 verbundenen Applikator 180 sowie Applikationstechnik 190, die mit dem Applikator 180 durch schematisch dargestellte Leitungen verbunden ist.

Die Figuren 14 und 15 zeigen Lochplatten 1 mit einer linear ausgerichteten, den Mittenbereich 2 und zumindest einen Randbereich 3a umfassenden Düsenreihe gemäß zweier Ausführungsformen.

Eine Besonderheit der in Figur 14 gezeigten Lochplatte 1 ist, dass die Mittelachsen der Durchgangslöcher 2.1, 3.1, 3.2 und 3.3 im Wesentlichen auf der geraden Ausrichtlinie 4 ausgerichtet sind. So erstreckt sich eine gerade Ausrichtlinie 4 linear durch Mittelachsen der Durchgangslöcher 3.1 und 3.2 im Randbereich 3a, durch Mittelachsen der Durchgangslöcher 2.1 im Mittenbereich 2 und durch die Mittelachse des Durchgangslochs 3.3 im Randbereich 3b, so dass eine mittige Düsenreihenausrichtung zwischen dem Mittenbereich 2 einerseits und den zwei Randbereichen 3a und 3b andererseits entsteht.

Figur 14 zeigt außerdem, dass die Lochplatte 1 an einer äußeren Stirnseite der Applikationsvorrichtung angeordnet ist, so dass die zumindest drei Durchgangslöcher 2.1, 3.1, 3.2, 3.3 Austrittslöcher aus der Applikationsvorrichtung bilden.

Eine Besonderheit der in Figur 15 gezeigten Lochplatte 1 ist, dass die Mittelachsen der Durchgangslöcher 2.1, 3.1 und 3.2 im Wesentlichen auf der geraden Ausrichtlinie 4 ausgerichtet sind. So erstreckt sich eine gerade Ausrichtlinie 4 linear durch Mittelachsen der Durchgangslöcher 3.1 und 3.2 im Randbereich 3a, durch Mittelachsen der Durchgangslöcher 2.1 im Mittenbereich 2 und durch Mittelachsen der Durchgangslöcher 3.1 und 3.2 im Randbereich 3b, so dass eine mittige Düsenreihenausrichtung zwischen dem Mittenbereich 2 einerseits und den zwei Randbereichen 3a und 3b andererseits entsteht.

Zu erwähnen ist, dass die in den Figuren 1 bis 5 und 14 und 15 gezeigten Düsenreihen allesamt linear ausgerichtet sind, wobei in den Figuren 1 bis 5 vorzugsweise alle Durchgangslöcher mit ihren Referenz- und/oder Lochausmündungsdurchmessern linear ausgerichtet sind, wohingegen in den Figuren 14 und 15 vorzugsweise alle Durchgangslöcher mit ihren Mittelachsen linear ausgerichtet sind.

Figur 19 zeigt eine Querschnittsansicht durch ein Durchgangsloch einer Lochplatte **1.** Das Durchgangsloch umfasst eine trichterförmige Locheinmündung 30 mit einem Einlassquerschnitt E und eine zylinderförmige Lochausmündung 40.

Figur 20 zeigt eine Querschnittsansicht durch ein Durchgangsloch einer Lochplatte **1.** Das Durchgangsloch umfasst eine trichterförmige Locheinmündung 30 mit einem Einlassquerschnitt E und eine zylinderförmige Lochausmündung 40, wobei die trichterförmige Locheinmündung 30 der Figur 20 tiefer in die Lochplatte 1 führt als die trichterförmige Locheinmündung 30 der Figur 19.

Figur 21 zeigt eine Querschnittsansicht durch ein Durchgangsloch einer Lochplatte **1.** Das Durchgangsloch umfasst eine trichterförmige Locheinmündung 30 mit einem Einlassquerschnitt E und eine zylinderförmige Lochausmündung 40, wobei die trichterförmige Locheinmündung 30 der Figur 21 tiefer in die Lochplatte 1 führt als die trichterförmige Locheinmündung 30 der Figur 20.

Figur 22 zeigt eine Querschnittsansicht durch ein Durchgangsloch einer Lochplatte **1.** Das Durchgangsloch umfasst eine trichterförmige Locheinmündung 30 mit einem Einlassquerschnitt E und eine zylinderförmige Lochausmündung 40, wobei die trichterförmige Locheinmündung 30 der Figur 22 tiefer in die Lochplatte 1 führt als die trichterförmige Locheinmündung 30 der Figur 21.

Den Figuren 19 bis 22 kann insbesondere eine zusätzliche Beeinflussungsmöglichkeit des Fluidstroms durch Änderung des zylindrischen Anteils eines Durchgangslochs entnommen werden, indem dessen Locheinmündung 30 trichterförmig ausgebildet wird. Durch das Vorsehen einer trichterförmigen Locheinmündung 30, so dass der zylindrische Anteil des Durchgangslochs verkleinert oder vergrößert wird, kann der Fluidvolumenstrom durch das Durchgangsloch zusätzlich erhöht oder verringert werden und das obwohl z. B. in den Figuren 19 bis 22 die Referenz-Durchgangsdurchmesser d und die Einlassquerschnitte E gleich groß sind. Figur 19 ermöglicht hierbei den kleinsten, Figur 20 den zweitkleinsten, Figur 21 den drittkleinsten und Figur 22 den größten Fluidvolumenstrom.

Die in den Figuren 19 bis 22 gezeigten Durchgangslöcher können zweckmäßig im Mittenbereich 2 der Düsenreihe und/oder in zumindest einem Randbereich 3a, 3b der Düsenreihe verwendet werden.

Zu erwähnen ist noch, dass eine Applikationsvorrichtung gemäß einer Ausführungsform der Erfindung zumindest zwei nebeneinander angeordnete Lochplatten 1 aufweisen kann, deren Düsenreihen in Längsrichtung der Düsenreihen versetzt zueinander angeordnet sind. Die Lochplatten 1 sind hierbei an einer äußeren Stirnseite der Applikationsvorrichtung angeordnet, so dass sie Außenplatten darstellen.

### Bezugszeichenliste

- 1: Lochplatte, **z. B.** Blende
- 2: Mittenbereich
- **2.1**: Zumindest ein Durchgangsloch im Mittenbereich
- 3a: Randbereich, zweckmäßig erster
- 3b: Randbereich, zweckmäßig zweiter
- 3.1: Außenliegendstes Durchgangsloch
- 3.2: Zweit außenliegendstes Durchgangsloch
- 4: Ausrichtlinie, zweckmäßig Ausrichtgerade
- 5: Im Wesentlichen Trapezform
- 6: Im Wesentlichen trapezförmiges Fluid-Querschnitts-Profil
- 30: Locheinmündung
- 40: Lochausmündung
- 50: Fluid (Beschichtungsmittel)
- 60: Benetzungsfläche
- 70: Rohrstummel
- 80: Benetzungsfläche
- 90: Rand
- 100: Bereich mit Durchgangslöchern
- 110: Verstärkungsstreifen
- 160: Bauteil
- 170: Fluid-/Beschichtungsmittelstrahlen
- 180: Applikator
- 190: Applikationstechnik
- 200: Zylindrischer Bereich des Durchgangslochs
- 210: Konischer Bereich des Durchgangslochs
- d: Referenz-Durchgangsdurchmesser
- d1-d5: Referenz-Durchgangsdurchmesser
- a1-a5: Lochabstände
- B1: Fluidapplikation, insbesondere Fluidbahn
- B2: Fluidapplikation, insbesondere Fluidbahn
- F: Bewegungsrichtung der Lochplatte
- S: Symmetrieachse
- L: Länge Rohrstummel
- E: Einlassquerschnitt

## Patentansprüche

1. Lochplatte (1) einer Applikationsvorrichtung zur Applikation eines als Beschichtungsmittel dienenden Fluids auf eine Kraftfahrzeugkarosserie und/oder ein Anbauteil hierfür, mit nur einer einzigen Düsenreihe zur Applikation des Fluides mit Durchgangslöchern (2.1, 3.1, 3.2, 3.3) zum Durchleiten des Fluids, wobei die Durchgangslöcher (2.1, 3.1, 3.2, 3.3) der einzigen Düsenreihe mit einem Mittenbereich (2) und zwei Randbereichen (3a, 3b) zugeordnet sind, wobei die zumindest zwei, zumindest drei oder zumindest vier außenliegendsten Durchgangslöcher (3.1, 3.2) in beiden Randbereichen (3a) der einzigen Düsenreihe Referenz-Durchgangsdurchmesser (d, d1, d2) aufweisen, die kleiner sind als zumindest ein Referenz-Durchgangsdurchmesser (d, d3) zumindest eines Durchgangslochs (2.1) im Mittenbereich (2),
**dadurch gekennzeichnet,**
**dass** die Durchgangslöcher (2.1, 3.1, 3.2, 3.3), vorzugsweise alle Durchgangslöcher (2.1, 3.1, 3.2, 3.3) der Düsenreihe, jeweils eine Locheinmündung (30) an der stromaufwärts gelegenen Seite der Lochplatte (1) und eine Lochausmündung (40) an der stromabwärts gelegenen Seite der Lochplatte (1) aufweisen und einen Rohrstummel (70) als dreidimensionale Strukturierung an der stromabwärts gelegenen Seite der Lochplatte (1), wobei die Locheinmündungen (30) einen größeren Durchlassquerschnitt aufweisen als die Lochausmündungen (40) und/oder die Rohrstummel (70) eine äußere Mantelfläche aufweisen, die sich zum freien Ende des jeweiligen Rohrstummels (70) hin verjüngt, insbesondere konisch.

2. Lochplatte (1) nach Anspruch 1, **dadurch gekennzeichnet, dass** die den Mittenbereich (2) und die Randbereiche (3a) umfassende Düsenreihe linear ausgerichtet ist und/oder alle Durchgangslöcher der Düsenreihe linear ausgerichtet sind und zwar vorzugsweise entlang ein und derselben Ausrichtgeraden (4) .

3. Lochplatte (1) nach einem der vorhergehenden Ansprüche, **dadurch gekennzeichnet, dass**
- sich eine Ausrichtgerade (4) linear durch zumindest einen Referenz-Durchgangsdurchmesser (d, d1, d2) und/oder Lochausmündungsdurchmesser (40) der zumindest zwei außenliegendsten Durchgangslöcher (3.1, 3.2) in den Randbereichen (3a) und zumindest einen Referenz-Durchgangsdurchmesser (d, d3) und/oder Lochausmündungsdurchmesser (40) zumindest eines Durchgangslochs (2.1) in dem Mittenbereich (2) erstreckt, so dass eine vorzugsweise außermittige Düsenreihenausrichtung zwischen den Randbereichen (3a) und dem Mittenbereich (2) entsteht; oder
- sich eine Ausrichtgerade (4) linear durch zumindest eine Mittelachse der zumindest zwei außenliegendsten Durchgangslöcher (3.1, 3.2) den Randbereichen (3a) und zumindest eine Mittelachse zumindest eines Durchgangslochs (2.1) im Mittenbereich (2) erstreckt, so dass vorzugsweise eine mittige Düsenreihenausrichtung zwischen den Randbereichen (3a) und dem Mittenbereich (2) entsteht.

4. Lochplatte (1) nach Anspruch 2 oder 3, **dadurch gekennzeichnet, dass**
- zumindest eine Mittelachse des außenliegendsten Durchgangslochs (3.1) oder der zumindest zwei außenliegendsten Durchgangslöcher (3.1, 3.2) den Randbereichen (3a) näher an der Ausrichtgeraden (4) angeordnet ist als zumindest eine Mittelachse zumindest eines Durchgangslochs (2.1) im Mittenbereich (2), oder
- zumindest eine Mittelachse des außenliegendsten Durchgangslochs (3.1) oder der zumindest zwei außenliegendsten Durchgangslöcher (3.1, 3.2) den Randbereichen (3a) und zumindest eine Mittelachse zumindest eines Durchgangslochs (2.1) im Mittenbereich (2) auf der Ausrichtgeraden (4) ausgerichtet sind.

5. Lochplatte (1) nach einem der vorhergehenden Ansprüche, **dadurch gekennzeichnet, dass** die Referenz-Durchgangsdurchmesser (d, d1, d2) der Durchgangslöcher (3.1, 3.2) den Randbereich (3a) einheitlich oder uneinheitlich zueinander ausgebildet sind.

6. Lochplatte (1) nach einem der vorhergehenden Ansprüche, **dadurch gekennzeichnet, dass** das außenliegendste Durchgangsloch (3.1) in den Randbereichen (3a) den kleinsten Referenz-Durchgangsdurchmesser (d, d1) der Düsenreihe aufweist, und/oder dass die zumindest zwei außenliegendsten Durchgangslöcher (3.1, 3.2) in den Randbereichen (3a) einen unterschiedlichen oder einheitlichen Referenz-Durchgangsdurchmesser (d, d1, d2) aufweisen, und/oder dass die zumindest zwei außenliegendsten Durchgangslöcher (3.1, 3.2) in den Randbereichen (3a) einen unterschiedlichen Referenz-Durchgangsdurchmesser (d, d1, d2) aufweisen und der Referenz-Durchgangsdurchmesser des außenliegendsten Durchgangslochs (3.1) der kleinere Referenz-Durchgangsdurchmesser ist.

7. Lochplatte (1) nach einem der vorhergehenden Ansprüche, **dadurch gekennzeichnet, dass**
- der Mittenbereich (2) zumindest zwei oder zumindest drei Durchgangslöcher (2.1) aufweist, und/oder
- die Randbereiche (3a) zumindest zwei Durchgangslöcher (3.1, 3.2) aufweisen.

8. Lochplatte (1) nach einem der vorhergehenden Ansprüche, **dadurch gekennzeichnet, dass**
- mehrere Durchgangslöcher (2.1) im Mittenbereich (2) einen einheitlichen Referenz-Durchgangsdurchmesser (d3) aufweisen,
- die Mittelachsen mehrerer Durchgangslöcher (2.1) im Mittenbereich (2) linear zueinander ausgerichtet sind, und/oder
- mehrere Durchgangslöcher (2.1) im Mittenbereich (2) gleichmäßig voneinander beabstandet sind, und/oder
- dass zumindest zwei Lochabstände (a3) zwischen zumindest drei Durchgangslöchern (2.1) im Mittenbereich (2) einheitlich ausgebildet sind; und/oder
- die Düsenreihe insgesamt mit einheitlichen Lochabständen (a1=a2=a3=a4=a5) zwischen den Durchgangslöchern (2.1, 3.1, 3.2, 3.3) ausgebildet ist.

9. Lochplatte (1) nach einem der vorhergehenden Ansprüche, **dadurch gekennzeichnet, dass** der außenliegendste Lochabstand (a1) oder die zumindest zwei außenliegendsten Lochabstände (a1, a2) in den Randbereichen (3a) dem zumindest einen Lochabstand (a3) im Mittenbereich (2) entsprechen,
und/oder dass der außenliegendste Lochabstand (a1) oder die zumindest zwei außenliegendsten Lochabstände (a1, a2) in den Randbereichen (3a) kleiner oder größer sind als der zumindest eine Lochabstand (a3) im Mittenbereich (2),
und/oder dass der außenliegendste Lochabstand (a1) oder die zumindest zwei außenliegendsten Lochabstände (a1, a2) in dem einen Randbereich (3a) der Düsenreihe einheitlich ausgebildet sind relativ zu dem außenliegendsten Lochabstand (a5) oder den zumindest zwei außenliegendsten Lochabständen (a4, a5) in dem anderen Randbereich (3b).

10. Lochplatte (1) nach einem der vorhergehenden Ansprüche, **dadurch gekennzeichnet, dass** die Durchgangslochkonfigurationen, insbesondere die Lochabstände (a1, a2, a4, a5) und/oder die Referenz-Durchgangsdurchmesser (d, d1, d2, d4, d5), in den zwei Randbereichen (3a, 3b) einander entsprechen, und/oder dass die zwei Randbereiche (3a, 3b) symmetrisch oder unsymmetrisch ausgebildet sind oder die Düsenreihe insgesamt symmetrisch ausgebildet ist, insbesondere achssymmetrisch und/oder spiegelsymmetrisch relativ zu einer quer zur Düsenreihe verlaufenden Symmetrieachse (S).

11. Lochplatte (1) nach einem der vorhergehenden Ansprüche, **dadurch gekennzeichnet, dass** das außenliegendste Durchgangsloch (3.1) in dem einem Randbereich (3a) zumindest einen Referenz-Durchgangsdurchmesser (d, d1, d2) aufweist, der kleiner ist als zumindest ein Referenz-Durchgangsdurchmesser (d3) zumindest eines Durchgangslochs (2.1) im Mittenbereich (2), und das außenliegendste Durchgangsloch (3.3) in dem anderen Randbereich (3b) zumindest einen Referenz-Durchgangsdurchmesser (d, d1, d2) aufweist, der einheitlich ausgebildet ist zu zumindest einem Referenz-Durchgangsdurchmesser (d3) zumindest eines Durchgangslochs (2.1) im Mittenbereich (2).

12. Lochplatte (1) nach einem der vorhergehenden Ansprüche, **dadurch gekennzeichnet, dass** die Referenz-Durchgangsdurchmesser (d, d1, d2) Lochausmündungdurchmesser sind.

13. Lochplatte (1) nach einem der vorhergehenden Ansprüche, **dadurch gekennzeichnet, dass** zumindest ein Durchgangsloch (2.1) im Mittenbereich (2) der Düsenreihe und/oder zumindest ein Durchgangsloch (3.1) in zumindest einem Randbereich (3a) der Düsenreihe eine trichterförmige Locheinmündung (30) und vorzugsweise eine zylinderförmige Lochausmündung (40) aufweist.

14. Lochplatte (1) nach Anspruch 13, **dadurch gekennzeichnet, dass** die trichterförmige Locheinmündung (30) des zumindest einen Durchgangslochs (2.1) im Mittenbereich (2) tiefer in die Lochplatte (1) führt als die trichterförmige Locheinmündung (30) des zumindest einen Durchgangslochs (3.1) in den Randbereichen (3a).

15. Lochplatte (1) nach einem der vorhergehenden Ansprüche, **dadurch gekennzeichnet, dass** ein Einlassquerschnitt (E) einer Locheinmündung (30) zumindest eines Durchgangslochs (2.1) im Mittenbereich (2) der Düsenreihe größer ist als ein Einlassquerschnitt (E) einer Locheinmündung (30) zumindest eines Durchgangslochs (3.1) in den Randbereichen (3a) der Düsenreihe.

16. Applikationsvorrichtung zur Applikation eines als Beschichtungsmittel dienenden Fluids, mit mindestens einer Lochplatte (1) nach einem der vorhergehenden Ansprüche.

17. Applikationsvorrichtung nach Anspruch 16, **dadurch gekennzeichnet, dass** die Applikationsvorrichtung zur vom Mittenbereich (2) unabhängig steuerbaren Fluid-Anströmung zumindest eines der Randbereiche (3a) ausgeführt ist.

18. Applikationsvorrichtung nach Anspruch 16 oder 17, **dadurch gekennzeichnet, dass** die zwei Randbereiche (3a, 3b) mit derselben Fluid-Fördereinheit verbunden sind oder mit jeweils einer eigenen Fluid-Fördereinheit verbunden sind.

19. Applikationsvorrichtung nach einem der Ansprüche 16 bis 18, **dadurch gekennzeichnet, dass** die Applikationsvorrichtung zumindest zwei nebeneinander angeordnete Lochplatten (1) aufweist, deren Düsenreihen in Längsrichtung der Düsenreihen versetzt zueinander angeordnet sind.

20. Applikationsvorrichtung nach einem der Ansprüche 16 bis 19, **dadurch gekennzeichnet, dass** die zumindest eine Lochplatte (1) an einer äußeren Stirnseite der Applikationsvorrichtung angeordnet ist, vorzugsweise so, dass die zumindest drei Durchgangslöcher (2.1, 3.1, 3.2, 3.3) Austrittslöcher aus der Applikationsvorrichtung bilden.

21. Applikationsverfahren zur Applikation eines als Beschichtungsmittel dienenden Fluids, das mittels zumindest einer Lochplatte (1) nach einem der Ansprüche 1 bis 15 oder einer Applikationsvorrichtung nach einem der Ansprüche 16 bis 20 auf ein Bauteil appliziert wird, wobei eine Applikation des Beschichtungsmittels mit im Wesentlichen trapezförmigem Querschnitts-Profil ausgebildet wird.

22. Applikationsverfahren nach Anspruch 21, **dadurch gekennzeichnet, dass** mit der Applikationsvorrichtung druckgleiche Fluid-Anströmung über die gesamte Düsenreihe durchgeführt wird.

23. Applikationsverfahren nach Anspruch 21 oder 22, **dadurch gekennzeichnet, dass** die Applikationsvorrichtung ein Fluid mit einer Viskosität von über 50mPas, über 80mPas oder über 100mPas appliziert.

## Claims

1. Perforated plate (1) of an application device for application of a fluid serving as a coating agent onto a motor vehicle body and/or an attachment for this, with only a single nozzle row for the application of the fluid with three through-holes (2.1, 3.1, 3.2, 3.3) for passage of the fluid,
wherein the through-holes (2.1, 3.1, 3.2, 3.3) are assigned to the single nozzle row with a central region (2) and two edge regions (3a, 3b), wherein the at least two, at least three or at least four outermost through-holes (3.1, 3.2) in both edge regions (3a) of the single nozzle row have reference opening diameters (d, d1, d2) that are smaller than at least one reference opening diameter (d, d3) of at least one through-hole (2.1) in the central region (2),
**characterised in**
**that** the through-holes (2.1, 3.1, 3.2, 3.3), preferably all the through-holes (2.1, 3.1, 3.2, 3.3) of the nozzle row, each have a hole inlet opening (30) on the upstream side of the perforated plate (1) and a hole outlet opening (40) on the downstream side of the perforated plate (1) and a pipe stub (70) as a three-dimensional structuring on the downstream side of the perforated plate (1), wherein the hole inlet openings (30) have a larger passage cross-section than the hole outlet openings (40) and/or the pipe stubs (70) have an outer casing surface which tapers, in particular conically, toward the free end of the respective pipe stub (70.

2. Perforated plate (1) according to claim 1, **characterised in that** the nozzle row comprising the central region (2) and edge regions (3a) is aligned linearly and/or all the through-holes of the nozzle row are linearly aligned, preferably along one and the same straight alignment line (4).

3. Perforated plate (1) according to one of the preceding claims, **characterised in that**
- a straight alignment line (4) extends linearly through at least one reference opening diameter (d, d1, d2) and/or hole outlet opening diameter (40) of the at least two outermost through-holes (3.1, 3.2) in the edge regions (3a) and at least one reference opening diameter (d, d3) and/or hole outlet opening diameter (40) of at least one through-hole (2.1) in the central region (2), so that a preferably off-centre nozzle row alignment comes about between the edge regions (3a) and the central region (2); or
- a straight alignment line (4) extends linearly through at least one central axis of the at least two outermost through-holes (3.1, 3.2) in the edge regions (3a) and at least one central axis of at least one through-hole (2.1) in the central region (2), so that preferably a central nozzle row alignment comes about between the edge regions (3a) and the central region (2).

4. Perforated plate (1) according to claim 2 or 3, **characterised in that**
- at least one central axis of the outermost through-hole (3.1) or of the at least two outermost through-holes (3.1, 3.2) in the edge regions (3a) is arranged closer to the straight alignment line (4) than at least one central axis of at least one through-hole (2.1) in the central region (2), or
- at least one central axis of the outermost through-hole (3.1) or of the at least two outermost through-holes (3.1, 3.2) in the edge regions (3a) and at least one central axis of at least one through-hole (2.1) in the central region (2) are aligned on the straight alignment line (4).

5. Perforated plate (1) according to one of the preceding claims, **characterised in that** the reference opening diameters (d, d1, d2) of the through-holes (3.1, 3.2) in the edge regions (3a) are configured uniform or non-uniform in relation to one another.

6. Perforated plate (1) according to one of the preceding claims, **characterised in that** the outermost through-hole (3.1) in theedge regions (3a) has the smallest reference opening diameter (d, d1) of the nozzle row, and/or
that the at least two outermost through-holes (3.1, 3.2) in the edge regions (3a) have a different or uniform reference opening diameter (d, d1, d2), and/or
that the at least two outermost through-holes (3.1, 3.2) in the edge regions (3a) have a different reference opening diameter (d, d1, d2) and the reference opening diameter of the outermost through-hole (3.1) is the smaller reference opening diameter.

7. Perforated plate (1) according to one of the preceding claims, **characterised in that**
- the central region (2) has at least two or at least three through-holes (2.1), and/or
- the edge regions (3a) have at least two through-holes (3.1, 3.2) .

8. Perforated plate (1) according to one of the preceding claims, **characterised in that**
- a plurality of through-holes (2.1) in the central region (2) have a uniform reference opening diameter (d3),
- the central axes of a plurality of through-holes (2.1) in the central region (2) are aligned linearly to one another, and/or
- a plurality of through-holes (2.1) in the central region (2) are spaced equally from one another, and/or
- that at least two hole spacings (a3) between at least three through-holes (2.1) in the central region (2) are configured uniformly; and/or
- the nozzle row is configured overall with uniform hole spacings (a1=a2=a3=a4=a5) between the through-holes (2.1, 3.1, 3.2, 3.3).

9. Perforated plate (1) according to one of the preceding claims, **characterised in that** the outermost hole spacing (a1) or the at least two outermost hole spacings (a1, a2) in theedge regions (3a) correspond to the at least one hole spacing (a3) in the central region (2), and/or
that the outermost hole spacing (a1) or the at least two outermost hole spacings (a1, a2) in the edge regions (3a) are smaller or larger than the at least one hole spacing (a3) in the central region (2), and/or
that the outermost hole spacing (a1) or the at least two outermost hole spacings (a1, a2) in one edge region (3a) of the nozzle row is configured uniform relative to the outermost hole spacing (a5) or the at least two outermost hole spacings (a4, a5) in the other edge region (3b).

10. Perforated plate (1) according to one of the preceding claims, **characterised in that** the through-hole configurations, in particular the hole spacings (a1, a2, a3, a4, a5) and/or the reference opening diameters (d, d1, d2, d4, d5) in the two edge regions (3a, 3b) correspond to one another, and/or that the two edge regions (3a, 3b) are formed symmetrically or asymmetrically, or the nozzle row is formed symmetrically overall, in particular, axially symmetrically and/or mirror symmetrically, relative to a symmetry axis (S) running transversely to the nozzle row.

11. Perforated plate (1) according to one of the preceding claims, **characterised in that** the outermost through-hole (3.1) in one edge region (3a) has at least one reference opening diameter (d, d1, d2) that is smaller than at least one reference opening diameter (d3) of at least one through-hole (2.1) in the central region (2), and the outermost through-hole (3.3) in the other edge region (3b) has at least one reference opening diameter (d, d1, d2) which is uniformly configured to at least one reference opening diameter (d3) of at least one through-hole (2.1) in the central region (2).

12. Perforated plate (1) according to one of the preceding claims, **characterised in that** the reference opening diameters (d, d1, d2) are hole outlet opening diameters.

13. Perforated plate (1) according to any of the preceding claims, **characterised in that** at least one through-hole (2.1) in the central region (2) of the nozzle row and/or at least one through-hole (3.1) in at least one edge region (3a) of the nozzle row has a hopper-shaped hole inlet opening (30) and preferably a cylindrical hole outlet opening (40).

14. Perforated plate (1) according to claim 13, **characterised in that** the hopper-shaped hole inlet opening (30) of the at least one through-hole (2.1) in the central region (2) extends more deeply into the perforated plate (1) than the hopper-shaped hole opening (30) of the at least one through-hole (3.1) in the edge regions (3a).

15. Perforated plate (1) according to any of the preceding claims, **characterised in that** an inlet cross-section (E) of a hole inlet opening (30) of at least one through-hole (2.1) in the central region (2) of the nozzle row is larger than an inlet cross-section (E) of a hole inlet opening (30) of at least one through-hole (3.1) in theedge regions (3a) of the nozzle row.

16. Application device for application of a fluid serving as a coating agent, with at least one perforated plate (1) according to any of the preceding claims.

17. Application device according to claim 16, **characterised in that** the application device is configured for a fluid inflow in theedge regions (3a) which can be controlled independently of the central region (2).

18. Application device according to any of claims 16 or 17, **characterised in that** the two edge regions (3a, 3b) are connected to the same fluid delivery unit or each connected to its own fluid delivery unit.

19. Application device according to any of claims 16 to 18, **characterised in that** the application device comprises at least two perforated plates (1) arranged next to each other, the nozzle rows of which are arranged offset to each other in the longitudinal direction of the nozzle rows.

20. Application device according to any of claims 16 to 19, **characterised in that** the at least one perforated plate (1) is arranged on an outer end face of the application device, preferably such that the at least three through-holes (2.1, 3.1, 3.2, 3.3) form outlet holes from the application device.

21. Application method for application of a fluid serving as a coating agent, which is applied to a component by means of at least one perforated plate (1) according to any of claims 1 to 15 or an application device according to any of claims 16 to 20, wherein an application of the coating agent is formed with an essentially trapezoid cross-section profile.

22. Application method according to claim 21, **characterized in that** it is carried out with the application device for over the entire nozzle row for pressure-equal fluid flow.

23. Application method according to claim 21 or 22, **characterized in that** the application device applies a fluid with a viscosity of more than 50mPas, more than 80mPas or more than 100mPas.

## Revendications

1. Plaque perforée (1) d'un dispositif d'application pour l'application d'un fluide servant d'agent de revêtement sur une carrosserie de véhicule automobile et/ou une pièce de montage de celle-ci, avec seulement une rangée unique de buses pour l'application du fluide avec des trous de passage (2.1, 3.1, 3.2, 3.3) pour le passage du fluide, les trous de passage (2.1, 3.1, 3.2, 3.3) de l'unique rangée de buses étant associés à une zone centrale (2) et à deux zones marginales (3a, 3b), les au moins deux, au moins trois ou au moins quatre trous de passage (3.1, 3.2) situés le plus à l'extérieur dans les deux zones marginales (3a) de l'unique rangée de buses étant associés à des diamètres de passage de référence (d, d1, d2) qui sont inférieurs à au moins un diamètre de passage de référence (d, d3) d'au moins un trou de passage (2.1) dans la zone centrale (2),
**caractérisé en ce que**
les trous de passage (2.1, 3.1, 3.2, 3.3), de préférence tous les trous de passage (2.1, 3.1, 3.2, 3.3) de la rangée de buses, présentent chacun une embouchure de trou (30) sur le côté amont de la plaque perforée (1) et une embouchure de trou (40) sur le côté aval de la plaque perforée (1) et un moignon de tube (70) comme structuration tridimensionnelle sur le côté aval de la plaque perforée (1), les embouchures de trous (30) présentant une section de passage plus grande que les embouchures de trous (40) et/ou les moignons de tubes (70) présentant une surface d'enveloppe extérieure qui se rétrécit, en particulier de manière conique, vers l'extrémité libre du moignon de tube (70) respectif.

2. Plaque perforée (1) selon la revendication 1, **caractérisée en ce que** la rangée de buses entourant la zone centrale (2) et les zones marginales (3a) est orientée de manière linéaire et/ou tous les trous de passage de la rangée de buses sont alignés de manière linéaire, de préférence le long d'une seule et même ligne droite d'alignement (4).

3. Plaque perforée (1) selon l'une des revendications précédentes, **caractérisée en ce**
- **qu'**une droite d'alignement (4) s'étend de manière linéaire à travers au moins un diamètre de passage de référence (d, d1, d2) et/ou un diamètre d'embouchure de trou (40) des au moins deux trous de passage situés le plus à l'extérieur (3.1, 3.2) dans les zones marginales (3a) et au moins un diamètre de passage de référence (d, d3) et/ou un diamètre d'embouchure de trou (40) d'au moins un trou de passage (2.1) dans la zone centrale (2), de sorte qu'il se forme un alignement de rangée de buses de préférence excentré entre les zones marginales (3a) et la zone centrale (2) ; ou
- une droite d'alignement (4) s'étend de manière linéaire à travers au moins un axe central des au moins deux trous de passage (3.1, 3.2) situés le plus à l'extérieur dans les zones marginales (3a) et au moins un axe central d'au moins un trou de passage (2.1) s'étend dans la zone centrale (2), de sorte qu'il se forme de préférence une orientation de rangée de buses centrale entre les zones marginales (3a) et la zone centrale (2).

4. Plaque perforée (1) selon la revendication 2 ou 3, **caractérisée en ce**
- **qu'**au moins un axe central du trou de passage situé le plus à l'extérieur (3.1) ou des au moins deux trous de passage situés le plus à l'extérieur (3.1, 3.2) est agencé plus près des zones marginales (3a) de la droite d'alignement (4) qu'au moins un axe central d'au moins un trou de passage (2.1) dans la zone centrale (2), ou
- **qu'**au moins un axe central du trou de passage situé le plus à l'extérieur (3.1) ou des au moins deux trous de passage situés le plus à l'extérieur (3.1, 3.2) est aligné avec les zones marginales (3a) et au moins un axe central d'au moins un trou de passage (2.1) dans la zone centrale (2) est aligné avec la droite d'alignement (4).

5. Plaque perforée (1) selon l'une des revendications précédentes,
**caractérisé en ce que** les diamètres de passage de référence (d, d1, d2) des trous de passage (3.1, 3.2) sont formés de manière uniforme ou non uniforme les uns par rapport aux autres dans la zone marginale (3a).

6. Plaque perforée (1) selon l'une des revendications précédentes, **caractérisée en ce que** le trou de passage situé le plus à l'extérieur (3.1) dans les zones marginales (3a) présente le plus petit diamètre de passage de référence (d, d1) de la rangée de buses, et/ou **en ce que** les au moins deux trous de passage situés le plus à l'extérieur (3.1, 3.2) dans les zones marginales (3a) présentent un diamètre de passage de référence (d, d1, d2) différent ou uniforme, et/ou **en ce que** les au moins deux trous de passage situés le plus à l'extérieur (3.1, 3.2) dans les zones marginales (3a) présentent un diamètre de passage de référence (d, d1, d2) différent et le diamètre de passage de référence du trou de passage situé le plus à l'extérieur (3.1) est le plus petit diamètre de passage de référence.

7. Plaque perforée (1) selon l'une des revendications précédentes, **caractérisée en ce que**
- la zone centrale (2) présente au moins deux ou au moins trois trous de passage (2.1), et/ou
- les zones marginales (3a) présentent au moins deux trous de passage (3.1, 3.2).

8. Plaque perforée (1) selon l'une des revendications précédentes, **caractérisée en ce que**
- plusieurs trous de passage (2.1) dans la zone centrale (2) présentent un diamètre de passage de référence uniforme (d3),
- les axes centraux de plusieurs trous de passage (2.1) sont alignés de manière linéaire les uns par rapport aux autres dans la zone centrale (2), et/ou
- plusieurs trous de passage (2.1) sont espacés à intervalles réguliers les uns des autres dans la zone centrale (2), et/ou **en ce qu'**au moins deux espacements (a3) entre au moins trois trous de passage (2.1) sont formés de manière uniforme dans la zone centrale (2) ; et/ou
- la rangée de buses est réalisée globalement avec des espacements uniformes (a1=a2=a3=a4=a5) entre les trous de passage (2.1, 3.1, 3.2, 3.3).

9. Plaque perforée (1) selon l'une des revendications précédentes, **caractérisée en ce que** l'espacement entre les trous situés le plus à l'extérieur (a1) ou les au moins deux espacements entre les trous situés le plus à l'extérieur (a1, a2) dans les zones marginales (3a) correspondent à l'au moins un espacement entre les trous (a3) dans la zone centrale (2),
et/ou **en ce que** l'espacement entre les trous situés le plus à l'extérieur (a1) ou les au moins deux espacements entre les trous situés le plus à l'extérieur (a1, a2) dans les zones marginales (3a) sont plus petits ou plus grands que l'au moins un espacement entre les trous (a3) situés dans la zone centrale (2),
et/ou **en ce que** l'espacement entre les trous situés le plus extérieur (a1) ou les au moins deux espacements entre les trous situés le plus à l'extérieur (a1, a2) dans l'une des zones marginales (3a) de la rangée de buses sont réalisés de manière uniforme par rapport à l'espacement entre les trous situés le plus à l'extérieur (a5) ou à au moins deux espacements entre les trous situés le plus à l'extérieur (a4, a5) dans l'autre zone marginale (3b).

10. Plaque perforée (1) selon l'une des revendications précédentes, **caractérisée en ce que** les configurations des trous de passage, en particulier les espacements entre les trous (a1, a2, a4, a5) et/ou les diamètres de passage de référence (d, d1, d2, d4, d5), se correspondent dans les deux zones marginales (3a, 3b), et/ou **en ce que** les deux zones marginales (3a, 3b) sont réalisées de manière symétrique ou asymétrique ou la rangée de buses est réalisée globalement de manière symétrique, en particulier de manière symétrique par rapport à l'axe et/ou de manière symétrique par rapport à un axe de symétrie (S) s'étendant transversalement par rapport à la rangée de buses.

11. Plaque perforée (1) selon l'une des revendications précédentes, **caractérisée en ce que** le trou de passage situé le plus à l'extérieur (3.1) dans une zone marginale (3a) présente au moins un diamètre de passage de référence (d, d1, d2) qui est plus petit qu'au moins un diamètre de passage de référence (d3) d'au moins un trou de passage (2.1) dans la zone centrale (2), et le trou de passage situé le plus à l'extérieur (3.3) dans l'autre zone marginale (3b) présente au moins un diamètre de passage de référence (d, d1, d2) qui est réalisé de manière uniforme par rapport à au moins un diamètre de passage de référence (d3) d'au moins un trou de passage (2.1) dans la zone centrale (2).

12. Plaque perforée (1) selon l'une des revendications précédentes, **caractérisée en ce que** les diamètres de passage de référence (d, d1, d2) sont des diamètres d'embouchure de trou.

13. Plaque perforée (1) selon l'une des revendications précédentes, **caractérisée en ce qu'**au moins un trou de passage (2.1) dans la zone centrale (2) de la rangée de buses et/ou au moins un trou de passage (3.1) dans au moins une zone marginale (3a) de la rangée de buses présente une embouchure de trou (30) en forme d'entonnoir et de préférence une embouchure de trou (40) cylindrique.

14. Plaque perforée (1) selon la revendication 13, **caractérisée en ce que** l'embouchure de trou (30) en forme d'entonnoir de l'au moins un trou de passage (2.1) dans la zone centrale (2) mène plus bas dans la plaque perforée (1) que l'embouchure de trou (30) en forme d'entonnoir de l'au moins un trou de passage (3.1) dans les zones marginales (3a).

15. Plaque perforée (1) selon l'une des revendications précédentes, **caractérisée en ce qu'**une section transversale d'entrée (E) d'une embouchure de trou (30) d'au moins un trou de passage (2.1) dans la zone centrale (2) de la rangée de buses est supérieure à une section transversale d'entrée (E) d'une embouchure de trou (30) d'au moins un trou de passage (3.1) dans les zones marginales (3a) de la rangée de buses.

16. Dispositif d'application pour l'application d'un fluide servant d'agent de revêtement, comprenant au moins une plaque perforée (1) selon l'une des revendications précédentes.

17. Dispositif d'application selon la revendication 16, **caractérisé en ce que** le dispositif d'application est réalisé pour permettre un écoulement de fluide pouvant être commandé indépendamment de la zone centrale (2) vers au moins l'une des zones marginales (3a).

18. Dispositif d'application selon la revendication 16 ou 17, **caractérisé en ce que** les deux zones marginales (3a, 3b) sont reliées à la même unité de transport de fluide ou sont reliées chacune à une unité de transport de fluide propre.

19. Dispositif d'application selon l'une des revendications 16 à 18, **caractérisé en ce que** le dispositif d'application présente au moins deux plaques perforées (1) agencées côte à côte, dont les rangées de buses sont décalées les unes par rapport aux autres dans la direction longitudinale des rangées de buses.

20. Dispositif d'application selon l'une quelconque des revendications 16 à 19, **caractérisé en ce que** ladite au moins une plaque perforée (1) est agencée sur une face frontale extérieure du dispositif d'application, de préférence de telle sorte que lesdits trois trous de passage au moins (2.1, 3.1, 3.2, 3.3) forment des trous de sortie du dispositif d'application.

21. Procédé d'application pour l'application d'un fluide servant d'agent de revêtement, qui est appliqué sur un composant au moyen d'au moins une plaque perforée (1) selon l'une des revendications 1 à 15 ou d'un dispositif d'application selon l'une des revendications 16 à 20, dans lequel une application de l'agent de revêtement est formée avec un profil de section transversale pour l'essentiel trapézoïdal.

22. Procédé d'application selon la revendication 21, **caractérisé en ce que** le dispositif d'application permet de réaliser un écoulement de fluide à pression égale sur toute la rangée de buses.

23. Procédé d'application selon la revendication 21 ou 22, **caractérisé en ce que** le dispositif d'application applique un fluide ayant une viscosité supérieure à 50mPas, supérieure à 80mPas ou supérieure à 100mPas.
